# EUROPÄISCHE PATENTSCHRIFT

(11) **EP 2 600 983 B1**
(45) Veröffentlichungstag und Bekanntmachung des Hinweises auf die Patenterteilung: **10.02.2016**
(21) Anmeldenummer: 11755252.1
(22) Anmeldetag: 08.08.2011
(51) Int. Cl.: B05B 11/00, B65D 83/00, A45D 40/00, A45D 40/26

(54) **DOSIERSPENDER**
METERING DISPENSER
DISTRIBUTEUR DOSEUR

(30) Priorität: 08.08.2010 DE 202010011248 U
(43) Veröffentlichungstag der Anmeldung: 12.06.2013
(73) Patentinhaber: Brugger, Anton, 87616 Marktoberdorf (DE)
(72) Erfinder: Brugger, Anton, 87616 Marktoberdorf (DE)
(74) Vertreter: Fiener, Josef
(86) Internationale Anmeldenummer: PCT/EP2011/003961
(87) Internationale Veröffentlichungsnummer: WO 2012/019745

(56) Entgegenhaltungen:
- US-A1- 2008 116 229
- US-B1- 6 200 055

## Beschreibung

Die Erfindung betrifft einen Dosierspender mit den oberbegrifflichen Merkmalen des Anspruches 1.

Aus dem Stand der Technik sind Dosierspender mit Schleppkolbensystemen bekannt, siehe z. B. das US 6,200,055. Diese bestehen aus einer Dosierspenderpumpe und einem jeder Pumpe zugeordneten rund- oder ovalzylindrischen Behälter, der durch einen dem Füllstand entsprechend mitgeführten Kolben auf der Unterseite luftdicht verschlossen ist. Der Behälter wird mit der Substanz möglichst ohne Lufteinschlüsse abgefüllt. Beim Dosieren saugt die Pumpe die Komponente aus dem Behälter heraus und durch den entstehenden Unterdruck wird der Kolben nachgezogen.

Diese Schleppkolbensysteme haben sich in der Praxis bewährt und haben drei wesentliche Vorteile gegenüber belüfteten Systemen (z. B. Flasche):
I. Einwandfreie Funktion der Pumpe wird immer gewährleistet, wenn der Behälter luftfrei bleibt und die Pumpe damit immer mit der Substanz versorgt wird.
II. Durch das Nachziehen des Kolbens ist die Restentleerung optimal, da die gesamte Behälterwand durch den Kolben abgestreift wird und somit keine Substanz an der Behälterwand zurückbleibt.
III. Die Substanz kommt mit Umgebungsluft nicht in Berührung, da keine Umgebungsluft in den Behälter nachströmt.

Nachteilig an diesem Schleppkolbensystem ist jedoch, dass die einwandfreie Funktion hohe Anforderungen an die Einzelteile und deren Handhabung stellt. Der Schleppkolben muss zuverlässig zur Behälterwand abdichten und sich zugleich mit möglichst wenig Kraft beziehungsweise Unterdruck bewegen lassen. Dieser wird üblicherweise mit einer Dicht- und einer Führungslippe ausgeführt, deren Eigenschaften u.a. vom verwendeten Material, Durchmesser und Geometrie der Wandstärken abhängen. Im Zusammenwirken mit dem Behälter ergibt sich ein sehr empfindliches, komplexes System. Dieses System reagiert auf Undichtigkeiten durch Beschädigungen der Behälterwand oder des Kolbens mit Fehlfunktion, da in diesem Falle durch den Unterdruck der Pumpe Umgebungsluft in den Behälter gesaugt würde, anstatt den Schleppkolben nachzuziehen. Ist die Reibungskraft zum Bewegen des Kolbens zu hoch, kann durch den entstehenden Unterdruck im Behälter kein Produkt mehr von der Pumpe angesaugt werden.

Bei der Verwendung von sehr kleinen Behälterdurchmessern ist die Relation von Umfang des Schleppkolbens und damit der Reibungswiderstand im Vergleich zur Kolbenfläche, die durch den Unterdruck zur Bewegung des Kolbens zur Verfügung steht, äußerst ungünstig. Die bei kleinen Durchmessern von z. B. 15 mm Durchmesser notwendigen Anforderungen an Toleranzen und Oberflächengüte bedingen hochpräzise Werkzeuge zum Fertigen dieser Teile, sowie eine sehr aufwändige Qualitätssicherung. Diese notwendige Präzision bedingt einen hohen Produktionspreis, sowie hohe Investitionen.

Des Weiteren ist die Formgebung der Behälter sehr eingeschränkt und kann technisch sinnvoll nur rund oder allenfalls noch oval ausgeführt werden. Wird der Schleppkolben nach dem Befüllen des Behälters eingesetzt, wird dieser üblicherweise mit einer Entlüftungsöffnung versehen, die wiederum durch einen Stopfen und somit evtl. einem zusätzlichen Teil verschlossen werden muss. Sind feste Partikel in der Substanz vorhanden, können diese eine zusätzliche Reibung zwischen Kolben und Behälterwand verursachen und damit die Funktion des Dosierspenders verhindern.

Es ist daher Aufgabe der vorliegenden Erfindung, die Nachteile des Standes der Technik zu überwinden und einen Behälter zur Verfügung zu stellen, der einen konstruktiv einfacheren Aufbau und eine geringere Empfindlichkeit aufweist, um eine kostengünstigere Lösung für bestimmte Substanzen bereitzustellen.

Erfindungsgemäß wird ein Dosierspender für bestimmte Arten von Substanzen oder Komponenten zur Verfügung gestellt, nämlich für pastöse Substanzen, die an der Oberfläche des Kolbens anhaften, der einen gewissen Abstand zur Behälterwand aufweist und daher einen Abdichtfilm an der Innenkontur des Behälters bildet. Die pastöse Substanz soll dabei nicht austrocknen oder an der Luft oxidieren, so dass sich dieser Dosierspender bevorzugt für Substanzen auf Wachs- oder Fettbasis eignet, insbesondere für Lippenpflegeprodukte.

Die pastöse Substanz weist somit eine relativ niedrige Viskosität auf. Daher benötigt der Kolben keine exakte Einpassung, sondern kann mit erheblichem Spiel von ca. 1% in den Behälter eingesetzt werden. Durch dieses Spiel (im Maschinenbau auch als Wurfpassung bezeichnet) kann der Kolben rasch im Behälter montiert werden, da nun nicht mehr der Kolben für den luftdichten Abschluss gegenüber der Umgebungsluft sorgt, sondern die als Abdichtfilm anhaftende pastöse Substanz. Bevorzugt sollen somit keine flüchtigen Inhaltsstoffe (z. B. Wasser, Alkohol etc.) vorhanden sein, wie dies bei vielen Lippenpflegeprodukten ohnehin der Fall ist, so dass keine Austrocknung der Substanz oder ihrer Komponenten stattfinden kann.

Der Kolben wird bei diesem "schwimmenden" Prinzip nicht durch Reibungskräfte bei der Bewegung gehindert, da dieser immer einen Abstand oder Spalt zur Behälterwand aufweist.

Die pastöse Substanz kann daher gut an der Oberfläche des Kolbens haften und wird von diesem bei der Entleerung des Systems mitgezogen. Durch die Haftung der Komponente an der Behälterwand hält sich der so gebildete Abdichtfilm zwischen Kolben und Behälterwand aufrecht.

Als Kolben kann im einfachsten Falle bei einem zylindrischen Behälter eine Kugel z. B. als Zukaufteil eingesetzt werden, die bevorzugt eine möglichst niedrige spezifische Dichte besitzt und deren Durchmesser etwas kleiner ist als der Innendurchmesser des Behälters. Natürlich kann der Kolben jede andere Querschnittsformen des Behälters annehmen wie auch eckige Formen, die bei einem Schleppkolben System, das luftdicht abschließt, technisch kaum umsetzbar sind.

Andere Formen des "schwimmenden" Kolbens als die Kugelform, wie z. B. eine Scheibe, sollte eine gewisse Höhe bzw. eine Führungwand oder Führungsrippen aufweisen, um ein Verkippen des Kolbens zu verhindern.

Wird der Kolben auf die Komponente aufgesetzt, kann die eingeschlossene Luft zwischen Kolben und Behälterwand vollständig austreten - eine evtl. Entlüftungsöffnung und dessen Verschließen, wie beim herkömmlichen Schleppkolbensystem, ist daher nicht erforderlich.

Sind feste Partikel in der Komponente vorhanden, die kleiner sind als der Abstand zwischen Kolben und Behälterwand, bleibt die Bewegung des Kolbens ungehindert - bei einem Schleppkolbensystem nach Stand der Technik können diese Partikel zwischen Behälterwand und Kolben eingeklemmt werden und damit den Kolben blockieren. Zum Nachziehen des Kolbens muss keine Reibungskraft überwunden werden; damit entsteht beim Betätigen der Pumpe kein Unterdruck im Behälter und es wird auch keine Umgebungsluft zwischen Behälter und Kolben in das System eingezogen.

Da der Kolben keinen Kontakt zum Behälter hat, benötigt dieser keine Dichtlippe wie bei herkömmlichen Systemen und kann somit als einfacher, massiver oder hohler Körper ausgeführt werden. Die Toleranzen zwischen Außendurchmesser des Kolbens und Innendurchmesser der Behälter können relativ groß sein und damit unproblematisch in der Herstellung. Die Oberfläche von Behälter-Innenwand und Kolben sind praktisch unerheblich; Kratzer und sonstige Verletzungen haben keinen Einfluss auf die Funktion des Systems. Im Gegensatz zum Stand der Technik, bei dem die Oberflächengüte des Kolbens und des Behälters wesentlich ist, kann die Herstellung und Montage wesentlich kostengünstiger erfolgen.

Bevorzugt ist eine Spaltbreite zwischen Kolben und Behälterwand zwischen 0,02 und 0,2 mm. Eine geringe Spaltenbreite bedingt ein kleines Restvolumen, da nur wenig Produkt in der Höhe der Spaltenbreite nicht vom Kolben abgestreift wird und damit als Restvolumen im Behälter zurückbleibt. Eine sehr geringe Spaltenbreite erfordert wiederum höhere Anforderungen an die Maßtoleranzen von Behälter-Innenkontur und Kolben-Außenkontur.

Der Kolben kann auch flüssig in Form einer zweiten Abfüllung auf die Substanz bzw. Komponente mit einer aushärtenden Masse ausgeführt werden, die dann beim Aushärten bevorzugt um etwa 1- 2% schrumpft, um eine gewisse Spaltbreite entstehen zu lassen,.

Eine ungünstige Relation zwischen Umfang (Reibungskraft) und Fläche (Kraft durch Unterdruck), wie dies bei sehr kleinen Durchmessern bei herkömmlichen Systemen der Fall ist, kann nicht mehr auftreten. Damit sind auch im Durchmesser sehr kleine Behälter ohne erhöhten Aufwand an Präzision produzierbar. Solche kleinen, schlanken Behälter werden insbesondere für Dosierspender mit 2 oder mehreren Komponenten benötigt, so dass sich für diesen Anwendungsfall die Einsparung bei den Herstellkosten entsprechend summiert.

Nachfolgend werden bevorzugte Ausführungsbeispiele der Erfindung anhand der Zeichnung näher erläutert. Hierbei zeigen:

| | |
|---|---|
| Fig. 1: | einen Dosierspender mit Behälter und Pumpeneinheit |
| Fig. 2 - 6: | verschiedene beispielhafte Ausführungsformen des Kolbens |
| Fig. 7 - 12: | verschiedene Beispiele zur Formgebung des Behälters |

Anhand der Schnittzeichnung in Fig. 1 soll zunächst das Grundkonzept eines Dosierspenders 1 beschrieben werden, der allgemein aus mindestens einem Behälter 1 zur Aufnahme der Substanz bzw. Komponente, insbesondere in ovaler oder runder Extrusionsform, einem darin eingesetzten Kolben 5 und einer Pumpeneinheit 10 besteht. Dabei können in einem Dosierspender zwei oder mehr derartige Behälter 1 mit jeweils dazugehörigem Kolben und dazugehöriger Pumpeneinheit vorgesehen sein. In vorteilhafter Weise kann dabei die Einstellung der Mischung der einzelnen Komponenten in den Behältern 1 durch Verdrehen eines nicht dargestellten Einstellelements erfolgen. In vielen Anwendungsfällen ist eine fixe Einstellung des Mischungsverhältnisses, wie z. B. je 50%, ausreichend.

Die Ausgabe der Komponente aus dem jeweiligen Behälter 1 erfolgt hierbei durch das Niederdrücken des Dosierspenderkopfes 2 der Pumpeinheit 10 und der damit gekoppelten Bewegung des Pumpkolbens 4. Hierdurch wird das Volumen des Pumpraums 11 verkleinert, sodass sich durch den entstehenden Druck die Feder 8 des Auslassventils zusammengedrückt wird und die Kugel 7 des Auslassventils öffnet sowie die Komponente aus dem Dosierspenderkopf 2 gefördert wird. Beim anschließenden Entlasten des Dosierspenderkopfes 2 wird dieser mit dem Pumpkolben 4 durch die Pumpfeder 9 in die Ausgangstellung zurückgedrückt, wobei der Pumpraum 11 sich vergrößert und der entstehende Unterdruck das Eingangsventil 6, das als flexible Membran dargestellt ist, in der Mitte hebt und somit öffnet. Damit wird ein Teil der Komponente aus dem Behälter 1 in den Pumpraum 11 gesaugt und durch die Verringerung des Volumens der Komponente innerhalb des Behälters 1 wird der Kolben 5 durch die Haftung an der Oberfläche der Komponente gleichzeitig mitgezogen. Ist der Behälter 1 leer bzw. die Komponente komplett aus dem Behälter 1 gefördert, befindet sich der Kolben 5 direkt unterhalb der Pumpeeinheit 10.

In Fig.1 ist der Ausgangszustand des gefüllten Behälters 1 dargestellt, wobei der Kolben 5 sich an der offenen Stirnseite des Behälters 1 befindet. Das gesamte Volumen zwischen Kolben 5 und Behälter 1 ist im gefüllten Zustand mit der Komponente bzw. Substanz 12 (hier nur der untere Bereich mit kurzen Wellenlinien abgedeutet) möglichst frei von Lufteinschlüssen gefüllt. Die Position des Kolbens 5 ist damit auf der Oberfläche des Produktes, wobei der Kolben 5 durch die Haftung mit der Komponente an der gezeigten Position gehalten wird.

Die Komponente bzw. pastöse Substanz wird vor der Montage des Kolbens 5 durch das offene Ende des Behälter 1 eingefüllt und danach wird der Kolben auf die pastöse Substanz aufgesetzt bzw. in den Behälter 1 eingesetzt, wobei die gesamte Umgebungsluft zwischen Kolben 5 und Substanz durch den Ringspalt zwischen Kolben 5 und Behälter 1 entweicht und damit der Kolben 5 mit der der Komponente bzw. Substanz zugewandten Seite vollflächig Kontakt zu dieser hat. Nach den ersten Pumphüben bildet sich in dem Ringspalt 5a' ein Abdichtfilm 5a (hier links unten durch eine Wellenlinie angedeutet) aus, so dass der nur lose eingepasste Kolben 5 zur Innenkontur des Behälters 1 perfekt abgedichtet ist.

Fig.2 - Fig.6 zeigen verschiedene Beispiele von Ausführungsformen des Kolbens 5 und sind jeweils im Zusammenwirken mit dem Behälter 1 dargestellt, wobei der obere Bereich der Figuren je einen seitlichen Längsschnitt und der untere Bereich der Figuren je einen zugehörigen Querschnitt durch den Behälter 1 mit Kolben 5 zeigen.

Fig. 2 zeigt einen Kolben 5, der aus einer lose eingepassten Hülse besteht, die zur Komponente hin mit einer Fläche geschlossen ist, wobei die Hülse zusammen mit dem Abdichtfilm 5a im Ringspalt 5a' als Führung dient. Dieser Kolben hat eine relativ geringe Eigenmasse und haftet daher sehr zuverlässig auf der Komponente bzw. pastösen Substanz.

Fig.3 zeigt einen Kolben 5, der aus einem soliden runden Zylinder besteht und eine ausreichende zylindrische Länge besitzt, um eine zuverlässige Führung, die ein Verkippen des Kolbens verhindert, zu gewährleisten. Dieser Kolben 5 kann als Abschnitt eines Extrusionsteils sehr günstig hergestellt werden, hat jedoch eine relativ hohe Eigenmasse und muss daher sehr zuverlässig an der Komponente haften. Auch hier ist der Ringspalt zur Bildung des Abdichtfilms 5a ersichtlich.

Fig. 4 zeigt einen Kolben 5 als Fläche mit angesetzten Führungsrippen, die beispielsweise in Kreuzform angeordnet sind. Fig. 5 zeigt wiederum eine Kugel als Kolben 5, die als Zukaufteil günstig verfügbar ist. Die Kugel kann dabei als Vollkugel aus leichtem Material oder als Hohlkugel in Art eines kleinen Tischtennisballs ausgeführt sein. Der hier oben angeordnete Behälterboden ist dabei vorteilhafter Weise in einer Halbkugelform ausgeführt, um das Restvolumen zu minimieren.

Fig. 6 zeigt ein weiteres Beispiel ähnlich des Prinzips von Fig. 2, wobei der Kolben an den kegelförmigen Boden des Behälters angepasst ist, um das Restvolumen gering zu halten.

Fig. 7 bis Fig. 12 zeigen beispielhaft verschiedene Extrusionsformen des Behälters 1, der prinzipiell in allen erdenklichen, schlanken Konturen ausgeführt werden kann, vorzugsweise als Extrusionsteil.

## Patentansprüche

1. Dosierspender für die Abgabe einer Substanz, die in einen auf einer Stirnseite offenen Behälter eingefüllt ist und mit einer Pumpeneinheit aus dem Behälter entnehmbar ist, wobei ein Kolben im Behälter eingesetzt ist,
**dadurch gekennzeichnet, dass**
der Kolben (5) in den Abmessungen kleiner ist als die Innenkontur des Behälters (1) und zur Abdichtung zwischen Kolben (5) und Innenkontur des Behälters (1) ein Film (5a) der pastösen Substanz (12) vorgesehen ist sodass der Kolben keinen Kontakt zum Behälter hat.

2. Dosierspender nach Anspruch 1, **dadurch gekennzeichnet, dass** der Kolben (5) als Kugel ausgeführt ist und in einem zylindrischen Behälter (1) eingesetzt ist.

3. Dosierspender nach Anspruch 1, **dadurch gekennzeichnet, dass** der Kolben (5) eine seitliche Führungswand oder Führungsrippen aufweist.

4. Dosierspender nach einem der vorhergehenden Ansprüche, **dadurch gekennzeichnet, dass** der Kolben (5) umlaufend einen Abstand von 0,02 - 0,2 mm (5a') von der Innenwand des Behälters (1) aufweist.

5. Dosierspender nach einem der vorhergehenden Ansprüche, **dadurch gekennzeichnet, dass** die pastöse Substanz (12) frei von flüchtigen Bestandteilen ist.

6. Dosierspender nach Anspruch 5, **dadurch gekennzeichnet, dass** die pastöse Substanz (12) ein Lippenpflegeprodukt bzw. Lippendekorationsprodukt ist.

7. Dosierspender nach einem der vorhergehenden Ansprüche, **dadurch gekennzeichnet, dass** die Substanz (12) zu mindestens 50% aus Ölen und Wachsen besteht.

8. Dosierspender nach einem der vorhergehenden Ansprüche, **dadurch gekennzeichnet, dass** der Kolben (5) als zunächst flüssige Masse auf die Substanz (12) aufgebracht wird und aushärtet.

9. Dosierspender nach Anspruch 8, **dadurch gekennzeichnet, dass** der Kolben (5) beim Aushärten schrumpft, insbesondere um etwa 1 bis 2%.

## Claims

1. Dispenser for the delivery of a substance which is filled in a container being open at an end side and can be removed from the container by a pump unit, wherein a piston is inserted in the container, **characterized in that**
the piston (5) is smaller in size than the inner contour of the container (1) and a film (5a) of the pasty substance (12) is provided for sealing between the piston (5) and the inner contour of the container (1) such that the piston has no contact to the container.

2. Dispenser according to claim 1, **characterized in that** the piston (5) is a ball, inserted into a cylindrical container (1).

3. Dispenser according to claim 1, **characterized in that** the piston (5) has a lateral guide wall or guide ribs.

4. Dispenser according to any one of the preceding claims, **characterized in that** the piston (5) is circumferentially spaced from 0.02 to 0.2 mm (5a') from the inner wall of the container (1).

5. Dispenser according to any one of the preceding claims, **characterized in that** the pasty substance (12) is free of volatile components.

6. Dispenser according to claim 5, **characterized in that** the pasty substance (12) is a lip care product or lip decoration product.

7. Dispenser according to any one of the preceding claims, **characterized in that** the substance (12) consists of at least 50% of oils and waxes.

8. Dispenser according to any one of the preceding claims, **characterized in that** the piston (5) is first applied as a liquid composition to the substance (12) and hardens.

9. Dispenser according to claim 8, **characterized in that** the piston (5) shrinks during the curing, in particular to about 1 to 2%.

## Revendications

1. Distributeur-doseur conçu pour délivrer une substance déversée dans un récipient ouvert à une face extrême, et pouvant être prélevée dudit récipient par une unité de pompage, un piston étant intégré dans ledit récipient,
**caractérisé par le fait que**
les dimensions du piston (5) sont plus petites que celles du profil intérieur du récipient (1), un film (5a) de la substance pâteuse (12) étant prévu pour assurer l'étanchéité entre ledit piston (5) et ledit profil intérieur du récipient (1), de telle sorte que ledit piston ne soit pas en contact avec ledit récipient.

2. Distributeur-doseur selon la revendication 1, **caractérisé par le fait que** le piston (5) est réalisé sous la forme d'une sphère et est intégré dans un récipient (1) cylindrique.

3. Distributeur-doseur selon la revendication 1, **caractérisé par le fait que** le piston (5) comporte une paroi latérale de guidage ou des nervures de guidage.

4. Distributeur-doseur selon l'une des revendications précédentes, **caractérisé par le fait que** le piston (5) présente, dans le sens circonférentiel, un espacement (5a') de 0,02 - 0,2 mm vis-à-vis de la paroi intérieure du récipient (1).

5. Distributeur-doseur selon l'une des revendications précédentes, **caractérisé par le fait que** la substance pâteuse (12) est exempte de composants volatils.

6. Distributeur-doseur selon la revendication 5, **caractérisé par le fait que** la substance pâteuse (12) se présente, respectivement, comme un produit de soin des lèvres ou comme un produit d'enjolivure des lèvres.

7. Distributeur-doseur selon l'une des revendications précédentes, **caractérisé par le fait que** la substance (12) est constituée d'huiles et de cires pour au moins 50 %.

8. Distributeur-doseur selon l'une des revendications précédentes, **caractérisé par le fait que** le piston (5) est déposé sur la substance (12) sous la forme d'une masse initialement liquide, puis durcit.

9. Distributeur-doseur selon la revendication 8, **caractérisé par le fait que** le piston (5) se rétracte au cours du durcissement, en particulier d'environ 1 à 2 %.
